# EUROPÄISCHE PATENTSCHRIFT

(11) **EP 4 023 816 B1**
(45) Veröffentlichungstag und Bekanntmachung des Hinweises auf die Patenterteilung: **02.10.2024**
(21) Anmeldenummer: 22150076.2
(22) Anmeldetag: 03.01.2022
(51) Int. Cl.: E01C 13/04, E01C 9/00, E01C 11/22, E01C 5/00, E01C 5/06, E01C 5/16, E01C 5/20, E01C 13/06, E01C 13/08, E01C 15/00

(54) **VERBUNDPLATTE UND VERLEGUNG**
COMPOSITE PANEL AND INSTALLATION
PANNEAU COMPOSITE ET POSE

(30) Priorität: 04.01.2021 DE 202021100015 U
(43) Veröffentlichungstag der Anmeldung: 06.07.2022
(73) Patentinhaber: Hübner-Lee GmbH & Co. KG, 87752 Holzgünz-Schwaighausen (DE)
(72) Erfinder: Hübner, René, 87766 Memmingerberg (DE); Hübner, Dirk, 87766 Memmingerberg (DE)
(74) Vertreter: Patentanwälte Olbricht, Buchhold, Keulertz Partnerschaft mbB

(56) Entgegenhaltungen:
- EP-A1- 0 752 500
- WO-A1-2010/102614
- US-A1- 2003 190 969
- US-A1- 2010 275 541

## Beschreibung

Die Erfindung betrifft eine Verbundplatte zur Auflage auf einen Untergrund gemäß dem Oberbegriff von Anspruch 1 sowie eine Verlegung mit derartigen Verbundplatten gemäß Anspruich 11.

Verbundplatten können beispielsweise verwendet werden, um einen Boden auszulegen. Ein solcher Boden kann beispielsweise als Fußweg, als Fahrbahn, als Abstellfläche oder für andere Zwecke verwendet werden. Sie dienen dazu eine Ebene, gegebenenfalls auch eine weitestgehend geschlossene Oberfläche auszubilden. Verbundplatten können insbesondere auch verfüllt werden, um beispielsweise die Stabilität zu erhöhen und/oder Anpflanzungen von Gras oder anderen Pflanzen zu ermöglichen. Gattungsgemäße Verbundplatten werden auch dafür vorgesehen unversiegelte Verkehrsflächen herzustellen, die es erlauben, dass das Regenwasser flächig in den Untergrund versickert.

US 2010 0275541 A1 offenbart eine Fliese zum Abdecken einer Fläche, die mit einer benachbarten Fliese ineinandergreift. Jede Fliese hat einen Hauptkörper mit einer oberen und einer unteren Fläche sowie mit einer ersten und einer zweiten Seitenfläche, die mit sich nach außen erstreckenden Steckverbindern und mit Aufnahmen für die Steckverbinder versehen sind, so dass jede Fliese mit einer benachbarten Fliese ineinandergreifen kann. Gemäß US 2003 0190969 A1 sind mehrere geformte Polymerplatten verschiedener Konfigurationen entlang einer Seitenfläche mit abwechselnd nach oben und nach unten gerichteten Stufen, die Befestigungselemente enthalten, mechanisch miteinander verbunden, um Putting Greens unterschiedlicher Größe und Form zu schaffen. Jede Platte hat eine ebene Oberseite und eine untere integrierte Gitterstützstruktur. Ein simulierter Rasen liegt über den zusammengefügten Platten.

Eine aus EP 0 752 500 A1 bekannte Verbundplatte ist ebenfalls an Randflächen mit Nocken und Nischen versehen, die eine dreidimensionale Verzahnung benachbarter Verbundplatten bewirken. Die Nocken haben nach oben freiliegende, schräg nach außen abfallende, dreieckige oder kegelige Flächen, während die Nischen von oben verdeckte, schräg nach innen abfallende, dreieckige oder kegelige Flächen haben. Am unteren Endbereich jedes Nockens ist eine nach außen vorspringende Zentriernase angeordnet.

WO 2010 102614 A1 offenbart ein Bodengitter zur Befestigung von Paddocks und Reitplätzen, mit in Längsrichtung verlaufenden Leisten und mit die Leisten verbindenden quer verlaufenden Streben, wobei die Leisten und Streben in einer Gitterebene liegende Kammern bilden. Die Verbindung der Bodengitter untereinander erfolgt mittels seitlichen Haken.

Es ist eine Aufgabe der Erfindung, eine Verbundplatte vorzusehen, welche im Vergleich zu bekannten Verbundplatten im verlegten Einsatz, unter Belastung nicht so leicht zueinander verschoben werden. Es ist des Weiteren eine Aufgabe der Erfindung, eine zugehörige Verlegung vorzusehen.

Dies wird erfindungsgemäß durch eine Verbundplatte und eine Verlegung gemäß den jeweiligen Hauptansprüchen erreicht. Vorteilhafte Ausgestaltungen sind in den Unteransprüchen beansprucht.

Die Erfindung betrifft eine Verbundplatte zur Auflage auf einen Untergrund. Die Verbundplatte weist eine Anzahl von Vorsprüngen auf, welche an einer Unterseite der Verbundpatte oder vertikal beabstandet zur Unterseite an der Verbundplatte nach außen vorstehen. Die Verbundplatte weist eine Anzahl von Ausnehmungen auf, wobei jede Ausnehmung eine Aufnahmefläche aufweist, welche oberhalb der Vorsprünge in der Verbundplatte ausgebildet sind. Vorsprünge und Ausnehmungen sind entlang eines Rands der Verbundplatte alternierend ausgebildet sein. Zumindest ein Vorsprung weist insbesondere eine jeweilige vertikal zu den Aufnahmeflächen gerichtete Erhebung an einem jeweiligen außenseitigen Ende auf. Dabei ist vorgesehen, dass der Abstand der Erhebung von der Unterseite kleiner ist als der Abstand der Aufnahmefläche von der Unterseite. Vorzugsweise befindet sich dabei zumindest ein so ausgebildeter Vorsprung an jeder Seite der Platte, um eine allseitige Verbindung der Verbundplatten zu erreichen.

Bei dem erfinderischen Vorschlag ist der Vorsprung, der eine gewisse Höhe aufweist, auf der unteren Hälfte der Verbundplatte, auf der Unterseite angeordnet. Diese Variante erlaubt, dass die sichtbare Oberseite zum Beispiel eine geschlossene rechteckige oder quadratische Kontur aufweist.

Der Pfiff der erfindungsgemäßen Verbundplatte liegt darin, dass das Zusammenwirken des Vorsprunges mit der Aufnahmefläche bei der Verlegung der Verbundplatten zu einer Verzahnung der benachbarten Platten in horizontaler Richtung führt, das einer Verschiebesicherung bei Scherbelastung dient.

Hierfür sieht die Erfindung weiter vor, dass sich auf einer Oberseite des Vorsprunges eine Auflagefläche befindet, wobei die Auflagefläche an ihrem randseitigen Ende eine Fase besitzt oder in eine Fase übergeht, wobei die Fase dabei von ihrem seitlichen Rand ansteigt und in einer Erhebung endet, die im Schnitt als Spitze, tatsächlich als Kante ausgebildet ist, und wobei auf der anderen Seite der Erhebung sich an dieser ein zweiter Teil der Auflagefläche anschließt, der gegenüber der Horizontalen geneigt ist, wobei der Neigungswinkel dabei zwischen 2° und 45° beträgt, und wobei sich an das zweite Stück, namentlich den zweiten Teil der Auflagefläche dann ein horizontal verlaufender erster Teil der Auflagefläche) anschließt.

Weiter sieht die Erfindung vor, dass ein oberer Begrenzungsrand der Ausnehmung die Aufnahmefläche bildet, wobei sich auch die Aufnahmefläche in mehrere Abschnitte unterteilt, wobei am linken Ende der Verbundplatte eine Fase angeordnet ist, die Teil der Aufnahmefläche ist oder an diese anschließt, wobei sich an die Fase dann ein horizontal verlaufender erster Abschnitt der Aufnahmefläche anschließt, wobei dieser erste Abschnitt dann in einen zweiten Abschnitt der Aufnahmefläche übergeht, der parallel zu dem zweiten Abschnitt der Auflagefläche am Vorsprung ausgebildet ist und mit dem gleichen aber ähnlichen Winkel gegen die Horizontale geneigt ist, und wobei der zweite Abschnitt in eine Spitze oder Kante mündet, und wobei auf der anderen Seite sich an die Spitze oder Kante eine Fase anschließt.

Vorsprünge und Aufnahmeflächen benachbarter Verbundplatten können damit so zusammenwirken, dass sie benachbarte Verbundplatten miteinander verbinden und/oder unter vertikalem Druck für eine Kraft sorgen, welche eine Annäherung der Verbundplatten bewirkt und so unter Belastung, im Einsatz nicht zueinander verschoben werden und einen Spalt bilden.

Zusätzlich erreicht die erfindungsgemäße Verbundplatte überraschenderweise, dass die Tragfähigkeit des Untergrundes und somit auch die erforderlichen Tragschichtdicken reduziert werden können. Dies resultiert daher, dass die vorgeschlagene Verzahnung zu einer deutlichen Reduktion der Drucklast pro Flächeneinheit führt, da die punktuellen Kräfte nicht nur über die Fläche einer einzelnen Platte verteilt und an den Untergrund abgeleitet werden, sondern nun auch an die benachbarten Platten verteilt werden.

Unter einer Verbundplatte kann insbesondere eine Platte verstanden werden, welche zusammen mit identisch oder ähnlich ausgebildeten Verbundplatten eine Oberfläche ausbildet, die beispielsweise eine Verkehrsfläche bilden kann. Sie kann beispielsweise dafür vorgesehen sein, als Fußweg, Fahrweg für Kraftfahrzeuge, Abstellfläche für Güter oder Kraftfahrzeuge oder auch für andere Zwecke verwendet zu werden. Sie kann insbesondere zumindest etwas elastisch ausgeführt sein, so dass sie sich unter Druck verformen kann.

Die Vorsprünge können insbesondere relativ zu einem jeweiligen Rest der Verbundplatte vorstehend ausgebildet sein. Insbesondere können sie horizontal vorstehen. Unter einer vertikalen Richtung sei hierin insbesondere eine Richtung verstanden, welche in einem typischen Einbauzustand der Verbundplatte senkrecht zu einer Ebene bzw. Oberfläche ist, welche durch die Verbundplatten als nutzbare Fläche definiert wird. Unter einer horizontalen Richtung sei insbesondere eine Richtung in oder parallel zu einer solchen Ebene bzw. Oberfläche verstanden. Typischerweise hat also beispielsweise bei Ausbildung einer ebenen Oberfläche durch eine Zusammenstellung mehrerer Verbundplatten die vertikale Richtung eine Ausrichtung senkrecht zur Erdoberfläche, und eine horizontale Richtung hat eine Ausrichtung entlang der Erdoberfläche.

Gemäß der Erfindung ist vorgesehen, dass die Aufnahmefläche der Ausnehmung oberhalb oder unterhalb des Vorsprung in der Verbundplatte angeordnet ist. Oberhalb bzw. unterhalb bedeutet hierbei nicht exakt die vertikale Richtung, sondern umfasst auch eine Anordnung, bei welchen die Aufnahmefläche seitlich versetzt oberhalb oder unterhalb des Vorsprunges angeordnet ist.

Die Aufnahmeflächen können insbesondere Flächen sein, welche beispielsweise ganz oder teilweise eben oder auch mit Strukturierungen ausgebildet sein können, welche dafür vorgesehen sind, dass Vorsprünge benachbarter Verbundplatten damit zusammenwirken. Wenn die Vorsprünge einer Verbundplatte an einer Unterseite der Verbundplatte angeordnet sind, können die Aufnahmeflächen insbesondere oberhalb der Vorsprünge angeordnet sein, so dass ein Zusammenwirken mit identischen oder ähnlichen benachbarten Verbundplatten möglich ist. Ebenso können die Aufnahmeflächen in dem Fall, dass die Vorsprünge vertikal beabstandet zur Unterseite der Verbundplatte angeordnet sind, insbesondere unterhalb der Vorsprünge angeordnet sein, so dass ebenfalls ein Zusammenwirken mit benachbarten identischen oder ähnlichen Verbundplatten möglich ist.

Die Erhebung auf oder an dem Vorsprung bzw. den Vorsprüngen sind dabei so angeordnet, dass diese mit den Aufnahmefläche/n der benachbarten Verbundplatte haltend zusammenwirkt. Dabei kann sich die Erhebung vertikal nach oben oder vertikal nach unten gegenüber dem Vorsprung erstrecken, je nachdem nach welchem Prinzip die Verbundplatte ausgebildet oder verlegt ist.

Ein Rand kann insbesondere um die Verbundplatte umlaufend sein. Er kann sich insbesondere zwischen der Unterseite und einer Oberseite erstrecken. Die Unterseite ist typischerweise diejenige Seite bzw. Fläche einer Verbundplatte, mit welcher die Verbundplatte im Einbauzustand auf einem Untergrund aufliegt. Eine Oberseite ist typischerweise diejenige Seite bzw. Fläche, welche im Einbauzustand nach oben weist, also beispielsweise eine Verkehrsfläche zur Verfügung stellt. Es kann bei einer Verbundplatte auch vorgesehen sein, dass sie beidseitig verwendbar ist, so dass Unterseite und Oberseite nicht eindeutig definiert sind. In diesem Fall können die Unterseite und die Oberseite beliebig gewählt werden.

Unter einer vertikal zu den Aufnahmeflächen gerichteten Erhebung kann insbesondere eine Erhebung verstanden werden, welche im Querschnitt des jeweiligen Vorsprungs zu erkennen ist und eine Spitze aufweist. Diese kann insbesondere von der Unterseite weg zeigen, wenn die Vorsprünge an der Unterseite abstehen, und kann insbesondere zur Unterseite hin zeigen, wenn die Vorsprünge vertikal beabstandet zur Unterseite angeordnet sind. Dies erlaubt ein vorteilhaftes Zusammenwirken mit benachbarten Aufnahmeflächen. Das Zeigen sei hier insbesondere in vertikaler Richtung verstanden.

Die Anordnung von Vorsprüngen beabstandet zur Unterseite kann insbesondere als kinematische Umkehr der Anordnung von Vorsprüngen an der Unterseite verstanden werden. Im erstgenannten Fall greifen typischerweise Vorsprünge mit ihren Erhebungen von oben in benachbarte Aufnahmeflächen ein, im zweiten Fall ist es genau umgekehrt.

Die erfindungsgemäß vorgeschlagenen geometrischen Verhältnisse ( dass der Abstand der Erhebung von der Unterseite kleiner ist als der Abstand der Aufnahmefläche von der Unterseite) bewirken, dass die Verbundplatten problemlos verlegt werden können, indem diese aufgrund des Spieles leicht ineinander, bzw. untereinander gleiten und insbesondere keine Widerstände, die z.B. Verhakungselemente oder andere dauerhaft formschlüssige Verbindungsmittel zwischen den Verbundplatten ausbilden, überwunden werden müssen. Die Ausgestaltung trägt auch dazu bei, dass beim Verlegen, zB im Splitt, nicht unnötig viel Splitt verschoben wird, was eventuell die Planheit der Fläche beeinträchtigen würde oder das Risiko mindert, dass Split zwischen die Platten gelangt, das das spaltfreie Zusammenschieben der Platten behindern würde.

Die Differenz der Abstände ( Differenz von dem Abstand der Erhebung von der Unterseite zu dem Abstand der Aufnahmefläche von der Unterseite) beträgt mindestens 0,5 mm, mindestens 1 mm oder mindestens 2 mm.

Die Aufnahmeflächen können insbesondere mit einem Abstand von mindestens 0,5 mm, mindestens 1 mm oder mindestens 2 mm und/oder mit einem Abstand von höchstens 2 mm, höchstens 4 mm oder höchstens 1 cm vertikal beabstandet zu den Vorsprüngen angeordnet sein. Dadurch kann für typische Ausführungen ein Abstand erreicht werden, welcher eine problemlose Verlegung ermöglicht, jedoch auch beispielsweise unter Belastung eine Verhakung von Vorsprüngen und Aufnahmeflächen ermöglicht. Der Abstand kann insbesondere zwischen Bestandteilen von Vorsprung bzw. Aufnahmefläche gemessen werden, welche in einer typischen Einbausituation über- bzw. untereinander angeordnet sind. Der Abstand kann beispielsweise auch zwischen einer höchsten bzw. niedrigsten Stelle eines Vorsprungs, beispielsweise einer Spitze der Erhebung, und einer Höhe der Aufnahmefläche gemessen werden. Der Abstand kann insbesondere von vorgegebenen Toleranzen und Verschleißwerten eines Bauteils bzw. einer Form vorgegeben sein. Insbesondere kann beispielsweise ein Abstand von bis zu 1 cm bei Kunststoff, oder bis zu 0,5 cm bei Polymerbeton oder Stahl verwendet werden. Ebenso kann der Abstand auch von der Form abhängig sein, wobei eine Verbundplatte beispielsweise eine Größe von bis zu 2x4 m in horizontaler Ausdehnung oder auch mehr oder weniger haben kann. Ein Abstand von beispielsweise 1 cm kann vorteilhaft dazu verwendet werden, um einen dadurch entstehenden Zwischenraum zu verfüllen, beispielsweise mit Sand. Auch bei anderen Abständen ist dies jedoch möglich, wobei beispielsweise auch andere Verfüllmaterialien verwendet werden können.

Die Aufnahmeflächen können insbesondere dazu ausgebildet sein, dass in jeder Aufnahmefläche ein Vorsprung einer benachbarten, auf gleicher Höhe liegenden Verbundplatte eingreift. Durch die bereits beschriebene Ausbildung des Vorsprungs mit einer jeweiligen Erhebung kann dadurch eine vorteilhafte Verhakung bzw. Verbindung von Aufnahmefläche und Vorsprung erreicht werden. Dadurch kann beispielsweise bei einem vertikal ausgeübten Druck, welcher beispielsweise von einem darüberfahrenden Kraftfahrzeug stammen kann, ein horizontaler Zug der beiden benachbarten Verbundplatten gegeneinander ausgelöst werden.

Die Aufnahmeflächen und die Vorsprünge können insbesondere dazu ausgebildet sein, dass zwischen einer Aufnahmefläche und einem eingreifenden und/oder darunter oder darüber befindlichen Vorsprung einer benachbarten, auf gleicher Höhe liegenden Verbundplatte ein Abstand von mindestens 0,5 mm, mindestens 1 mm oder mindestens 2 mm und/oder ein Abstand von höchstens 2 mm, höchstens 4 mm oder höchstens 1 cm vorgesehen ist. Damit können die bereits weiter oben erwähnten vorteilhaften Effekte erreicht werden. Eine auf gleicher Höhe liegende Verbundplatte ist insbesondere eine Verbundplatte, welche auf dem gleichen, ebenen Untergrund aufliegt wie eine andere Verbundplatte.

Die Aufnahmeflächen können insbesondere eine jeweilige Ausnehmung aufweisen, wobei die Ausnehmungen innenseitig ausgebildet sind. Eine solche innenseitige Ausbildung kann sich insbesondere auf eine horizontale Richtung beziehen, d.h. die Ausnehmungen können insbesondere beispielsweise entlang einer horizontalen Erstreckung einer Aufnahmefläche gesehen in der inneren Hälfte oder dem inneren Drittel ausgebildet sein. Der Begriff "Innen" bezieht sich dabei insbesondere auf denjenigen Abschnitt, welcher am nächsten zu dem Rest der Verbundplatte angeordnet ist.

Die Ausnehmungen können insbesondere komplementär zu einer Erhebung eines in die Aufnahmefläche eingreifenden Vorsprungs einer benachbarten, auf gleicher Höhe liegenden Verbundplatte ausgebildet sein. Dadurch kann eine besonders vorteilhafte Verzahnung bzw. Verhakung von Ausnehmung und Erhebung erreicht werden, so dass beispielsweise bei Wirkung einer vertikalen Kraft eine besonders gute Verzahnung von benachbarten Verbundplatten erreicht werden kann.

Ein höchster Punkt der Erhebung kann insbesondere im äußeren Bereich, insbesondere in der äußeren Hälfte, im äußeren Drittel oder Viertel des Vorsprungs angeordnet sein. Dort hat er sich als besonders wirksam erwiesen. Er kann jedoch auch weiter innen angeordnet sein. Insbesondere kann ein tiefster Punkt der Ausnehmung im inneren Bereich, insbesondere in der inneren Hälfte, im inneren Drittel oder Viertel der Aufnahmefläche angeordnet sein. Ein tiefster Punkt der Ausnehmung kann insbesondere derjenige sein, welcher am weitesten in die entsprechende Aufnahmefläche hineinreicht, insbesondere in vertikaler Richtung. Dies ist unabhängig davon, ob die Aufnahmefläche nach oben oder nach unten weist. Bei einer nach unten weisenden Aufnahmefläche kann der tiefste Punkt also auch vertikal obenseitig angeordnet sein.

Die Verbundplatte kann insbesondere einen randseitig umlaufenden Balken aufweisen, wobei der Balken insbesondere vertikal über oder unter den Vorsprüngen angeordnet sein kann. Die Aufnahmeflächen können insbesondere am Balken angeordnet sein. Dies erlaubt eine zusätzliche Stabilität durch den Balken und eine einfache Ausführung der Aufnahmeflächen.

Die Verbundplatte kann insbesondere zwischen den Vorsprüngen jeweilige seitliche Einbuchtungen oder Ausnehmungen aufweisen. Die seitlichen Einbuchtungen können insbesondere dazu ausgebildet sein, dass in jede solche Einbuchtung ein Vorsprung einer benachbarten, auf gleicher Höhe liegenden Verbundplatte eingreifen kann. Jede seitliche Einbuchtung kann insbesondere partiell oder ganz von einer der Aufnahmeflächen überspannt werden. Dies hat sich als vorteilhaft erwiesen, da Vorsprünge und Einbuchtungen insbesondere komplementär zueinander ausgeführt sein können. Vorteilhafterweise ist auch vorgesehen, dass die Ausnehmung gleich oder etwas größer ausgebildet ist wie der Vorsprung. Diese Dimensionsangabe bezieht sich insbesondere auf das Volumen oder auf einen den jeweiligen Körper (Ausnehmung oder Vorsprung) beschreibenden Maß. Idealerweise taucht der Vorsprung möglichst vollständig in die Ausnehmung ein, woraus an der Oberfläche eine möglichst spaltfreie Anordnung der beiden benachbarten Verbundplatten resultiert.

Die Erhebungen können insbesondere im seitlichen Querschnitt gesehen gebogen oder eckig ausgeführt sein. Auch andere Ausführungen sind jedoch möglich.

Bei der Erhebung sei erwähnt, dass insbesondere ein höchster bzw. tiefster Punkt außerhalb bzw. in einer äußeren Hälfte des jeweiligen Vorsprungs liegen kann, sich die Erhebung jedoch auch weiter nach innen bzw. außen erstrecken kann.

Die Vorsprünge können insbesondere in Draufsicht nach außen hin verjüngt ausgebildet sein. Beispielsweise kann hierbei ein Winkel von 45° oder mehr als 45° an der Spitze des jeweiligen Vorsprungs erreicht werden. Auch eine nicht spitze Ausführung der Vorsprünge in Draufsicht ist jedoch möglich, beispielsweise kann ein Vorsprung auch in Draufsicht außenseitig zwei rechte Winkel oder zwei stumpfe Winkel aufweisen, wobei durch eine nicht rechtwinklige Ausführung das Einschieben aufgrund einer zumindest partiellen Selbstjustage erleichtert werden kann.

Die Verbundplatte kann insbesondere eine umlaufende Fase an einer unteren äußeren Kante aufweisen. Dadurch kann insbesondere bei aneinander anliegenden Verbundplatten ein Raum zur Aufnahme von darunterliegendem Material geschaffen werden. Hierdurch wird beim Zusammenfügen verhindert, dass unter der Verbundplatte liegendes Material (in der Regel Splitt oder Sand) in den Spalt zwischen den Platten gedrückt wird und so die Platten nicht ganz zusammengeschoben werden können.

Dadurch kann die Positionierung benachbarter Verbundplatten erleichtert werden. Stehen die Vorsprünge von der Unterseite ab, können die äußeren Kanten mit Fasen insbesondere untenseitig ausgebildet sein. Dies erleichtert das Zusammenfügen bzw. Ineinandergleiten der Verbundplatten, auch wenn die Platten dabei nicht exakt auf gleicher Höhe sind oder in vertikaler Richtung nicht ganz parallel zueinander ausgerichtet sind. Dabei reicht es aus, wenn die Fase nur einseitig ausgebildet ist. Auch hierbei wird eine Montageerleichterung erreicht, wenn auch in geringerem Maße.

Gemäß einer weiteren Ausführung sind an inneren Kanten der Vorsprünge Fasen ausgebildet.

Ebenso können in diesem Fall die inneren Kanten mit Fasen oberseitig ausgebildet sein. Bei einer Ausführung mit von der Unterseite beabstandeten Vorsprüngen kann es insbesondere andersherum ausgeführt sein. Eine Fase kann insbesondere eine Fläche sein, welche sich in einem bestimmten Winkel, beispielsweise 45°, zur Horizontalen erstreckt.

In der Verbundplatte kann insbesondere eine Anzahl von Kammern zur Aufnahme von Pflasterelementen oder zum Verfüllen ausgebildet sein, wobei die Kammern von oben und/oder von unten zugänglich sein können. Derartige Kammern können beispielsweise mit Erde, Stein, Sand, Substrat, Betonsteinpflaster, Splitt, Sand oder anderen Materialien verfüllt werden, beispielsweise um eine ebene und/oder visuell ansprechende Oberfläche zu erreichen. Hierzu ist zum Beispiel in der Kammer der Verbundplatte ein zargenartiger Rand vorgesehen, der eine Auflagefläche für einen eingesetzten Pflasterstein bietet. Wenn die Kammern oben- und untenseitig offen ausgeführt sind, kann beispielsweise eine Seite einer Verfüllung nach oben zeigen, und nach unten kann beispielsweise Regenwasser in den Untergrund versickern. Wird die Verbundplatte umgekehrt verwendet, so verdeckt der dann an der Oberfläche befindliche zargenartige Rand einen Teil des Querschnittes der Kammer. Diese Kammer wird dann als Speicherraum für Regenwasser verwendet, sodass bei Starkniederschlägen nicht sofort Wasser auf der Platte stehen bleibt, sondern innerhalb der Platte eingestaut werden kann.

Die Erfindung betrifft des Weiteren eine Verlegung. Die Verlegung weist einen Untergrund und eine Mehrzahl von Verbundplatten wie hierin beschrieben auf. Bezüglich der Verbundplatten können alle beschriebenen Ausführungen verwendet werden. Die Verbundplatten sind unmittelbar benachbart zueinander angeordnet, so dass in Bezug auf die Verbundplatten Vorsprünge benachbarter Verbundplatten unter oder über eine jeweilige Aufnahmefläche eingreifen. Hierdurch kann eine Verlegung geschaffen werden, welche aus den Verbundplatten ausgebildet ist und die bereits weiter oben beschriebenen Vorteile erreicht. Die Verlegung kann grundsätzlich beliebig skaliert werden.

Bei dem Untergrund kann es sich insbesondere um eine Fläche handeln, welche aus Erde, , Kies oder anderen Materialien ausgebildet ist und eine Auflagefläche für die Verbundplatten bietet.

Eine Verbundplatte bzw. eine Verlegung kann beispielsweise auch für den Bau eines Reitplatzes oder für einen Kunstrasen verwendet werden.

Bei einer Verlegung können beispielsweise Kammern der Verbundplatten verfüllt werden, beispielsweise mit Betonsteinpflaster, Splitt, Sand, Kies oder einem anderen Material. Alle hierin gegebenen Dimensionsangaben sind beispielhaft und haben sich für typische Ausführungen als vorteilhaft erwiesen. Es sei jedoch darauf hingewiesen, dass auch andere Dimensionen wie beispielsweise Abstände oder Ausdehnungen verwendet werden können.

Insbesondere kann eine Erhebung eine Rampe bilden, so dass zwei unmittelbar benachbarte Verbundplatten bei Ausübung einer Kraft von oben gegeneinander gedrückt werden. Dies kann die Stabilität einer Verlegung deutlich erhöhen bietet einen Schutz gegen eine Verschiebung der einzelnen Platten. Die Verbundplatten können in einer Verlegung beispielsweise als Läuferverband (auch als Halbseitenverband bekannt) angeordnet werden. Dabei können insbesondere benachbarte Reihen von Verbundplatten zueinander versetzt sein, beispielsweise um eine halbe Erstreckung entlang einer jeweiligen Längsreihe. Auch andere Verbände wie beispielsweise ein Ellbogenverband (auch als Fischgrätverband bekannt)sind möglich.

Ein wesentlicher Vorzug des erfindungsgemäßen Vorschlages besteht darin, dass sich im unbelasteten Zustand der Verbundplatten zwischen der Erhebung einer ersten Verbundplatte und der Aufnahmefläche der benachbarten zweiten Verbundplatte ein Spalt ausbildet. Die Ausbildung eines vertikal orientierten Spaltes zwischen den beiden benachbarten Verbundplatten führt dazu, dass die beiden Verbundplatten im nicht belasteten Zustand leicht ausgetauscht werden können, da sie in keiner formschlüssigen Clipsverbindung oder ähnlichen zueinander fest verbunden sind. Gleichwohl aber ist die Ausgestaltung der Erfindung so gewählt, dass diese fugen- bzw. spaltfrei verlegt bleiben, da sie bei Belastung nicht das Bestreben haben, auseinander zu wandern, sondern aufgrund der erfindungsgemäßen Anordnung der Erhebung aufeinander zu. Der Vorschlag kombiniert also leichte Verlegbarkeit mit dauerhaft spaltfreiem Erscheinungsbild.

Vorteilhafterweise ist vorgesehen, dass sich im belasteten Zustand der Verbundplatten die erste Verbundplatte und die benachbarte zweite Verbundplatte formschlüssig, und insbesondere spaltfrei, miteinander verbinden. Der ausgebildete Formschluss wirkt insbesondere in Richtung rechtwinklig (in der Regel horizontal) zur eingeprägten Last (in der Regel vertikal). Aufgrund der sich an der Erhebung anschließenden Schräge (keine Konus!) führt die vertikale Belastung auch zu einem Zusammenschieben der Platten, was zu einem spaltfreiem Verbund führt.

Die Erfindung wird nun anhand der Figuren beschrieben. Dabei zeigen:
- Fig. 1:: eine Verbundplatte,
- Fig. 2:: die Verbundplatte von unten,
- Fig. 3a, 3b:: eine Verlegung in unterschiedlichen Zuständen,
- Fig. 4a, 4b:: Zustände während der Herstellung einer Verlegung , und
- Fig. 5a, 5b:: ein Zusammenwirken von Verbundplatten
- Fig. 6:: ein Zusammenwirken von Verbundplatten, das nicht unter dem Schutzumfang des Anspruchs 1 fällt.

Fig. 1 zeigt eine Verbundplatte 10 rein schematisch gemäß einem Ausführungsbeispiel der Erfindung. Die Verbundplatte 10 weist eine Unterseite 12 auf, welche in der Darstellung von Fig. 1 nicht zu sehen ist, sondern nach unten weist. Sie weist ferner eine Oberseite 14 auf, welche in der Darstellung von Fig. 1 nach oben zeigt.

Seitlich und untenseitig an der Verbundplatte 10 sind Vorsprünge 20 angeordnet, welche horizontal über den Rest der Verbundplatte 10 vorstehen. Zwischen den Vorsprüngen 20 sind jeweilige Einbuchtungen 50 angeordnet, wobei sich jeweils ein Vorsprung 20 und eine Einbuchtung 50 abwechseln. Dies gilt entlang eines seitlichen Umfangs der Verbundplatte 10. Oberhalb der Vorsprünge 20 ist ein Balken 40 angeordnet, an dessen Unterseite Aufnahmeflächen ausgebildet sind, welche in Fig. 1 nicht zu sehen sind, jedoch weiter unten mit Bezug auf Fig. 2 beschrieben werden.

Außenseitig weist jeder Vorsprung 20 eine jeweilige Erhebung 22 auf, welche in der gezeigten Ausführung nach oben weist. Auf dessen Bedeutung wird weiter unten noch näher eingegangen werden. Außenseitig an den Vorsprüngen 20 sind jeweilige Fasen 26 angeordnet, welche ebenfalls weiter unten noch näher beschrieben werden.

Fig. 2 zeigt die Verbundplatte 10 von unten. Somit ist vorliegend die Unterseite 12 zu sehen, wobei sich die Vorsprünge 20 in der gezeigten Ausführung unmittelbar an der Unterseite 12 nach außen erstrecken. Sie liegen somit flächig mit der Unterseite 12 auf einem etwaigen Untergrund auf.

Wie in Fig. 2 ebenfalls zu sehen ist, sind untenseitig an dem Balken 40 Aufnahmeflächen 30 angeordnet, welche jeweils zwischen zwei benachbarten Vorsprüngen 20 ausgebildet sind. Die Aufnahmeflächen 30 dienen grundsätzlich dazu, dass Vorsprünge 20 benachbarter Verbundplatten 10 unter eine jeweilige Aufnahmefläche 30 eingreifen können und sich mit dieser verhaken können. Insbesondere hierzu dienen jeweilige Ausnehmungen 32 in den Aufnahmeflächen 30, welche in der gezeigten Ausführung nach oben weisen und somit eine Aufnahme explizit für die Erhebungen 22 von eingreifenden Vorsprüngen 20 bieten. Erhebungen 22 und Ausnehmungen 32 sind somit komplementär zueinander ausgeführt, so dass bei unmittelbar benachbarten Verbundplatten 10 nur ein geringer Abstand von beispielsweise wenigen Millimetern vertikal dazwischen besteht.

Innenseitig sind an den Aufnahmeflächen 30 Fasen 36 ausgebildet, welche komplementär zu den Fasen 26 der Vorsprünge 20 sind. Die Fasen 26, 36 können somit aneinander anliegen bzw. gleichmäßig voneinander beabstandet sein.

Fig. 3a zeigt eine Verlegung 5, welche aus mehreren Verbundplatten 10 ausgebildet ist, welche auf einem Untergrund 7 aufliegen. Vorliegend sind zwei Verbundplatten 10 dargestellt, und zwar in einer seitlichen Schnittansicht. Die zu sehenden Komponenten werden beschrieben, wobei sich derartige Komponenten typischerweise mehrfach fortsetzen. In den Verbundplatten 10 sind jeweilige Kammern 70 ausgebildet, welche sowohl nach oben wie auch nach unten offen sind und beispielsweise mit einem (Beton-) Pflasterstein, Substrat, Splitt, Erde, Sand oder Kies verfüllt werden können. Die obenseitige Öffnung erlaubt, dass die Verfüllung nach oben hin sichtbar ist und somit beispielsweise zum Anpflanzen von Gras verwendet werden kann. Die untenseitige Öffnung erlaubt beispielsweise ein unmittelbares Ableiten von Regenwasser.

Fig. 3a zeigt eine Ausführung ohne eine vertikale Kraft, d.h. die beiden Verbundplatten 10 liegen lose aneinander. Dementsprechend ist zwischen dem Vorsprung 20 der rechts dargestellten Verbundplatte 10 und der Aufnahmefläche 30 der links dargestellten Verbundplatte 10 ein sichtbarer Abstand ausgebildet. Fig. 3b zeigt demgegenüber einen Zustand, in welchem eine vertikale Kraft auf die linke Verbundplatte 10 wirkt, so dass der in Fig. 3a noch zu sehende Abstand nicht mehr vorhanden ist. Damit greifen, wie gezeigt, Erhebung 22 und Ausnehmung 32 in besonders vorteilhafter Weise ineinander ein und sorgen somit für ein Verhaken der beiden Verbundplatten 10. Dies erlaubt eine besonders stabile Ausführung der Verlegung 5. Die Verbundplatten 10 sind zu diesem Zweck zumindest eingeschränkt elastisch ausgeführt. Damit es zu einem Formschluss der beiden Verbundplatten kommt, hat die Nachgiebigkeit des Untergrundes dabei einen größeren Einfluss als die Elastizität der Verbundplatten.

Die Fig. 4a und 4b erläutern einen Herstellungsprozess der Verlegung 5. In Fig. 4a sind dabei die beiden Verbundplatten 10 noch horizontal voneinander getrennt. Wie durch einen horizontalen Kraftpfeil 80 angezeigt wird, kann dann auf die links dargestellte Verbundplatte 10 eine horizontal nach rechts gerichtete Kraft ausgeübt werden. Diese führt dazu, dass der Vorsprung 20 der rechts dargestellten Verbundplatte 10 und die Aufnahmefläche 30 der links dargestellten Verbundplatte 10 miteinander in Eingriff kommen und aufgrund der Ausbildung mit Fasen und Erhebung eine schräg nach oben gerichtete Bewegung 81 auf die links dargestellte Verbundplatte 10 wirkt. Diese gleitet somit über die Erhebung 22 der rechts dargestellten Verbundplatte 10 und nimmt den in Fig. 4b dargestellten Zustand ein. Die Fase 26 bewirkt, dass die Platten beim Verlegen ineinander gleiten, auch wenn sie nicht exakt auf gleicher Höhe sind oder zueinander, entlang der zu verbindenden Kanten, leicht gekippt und geneigt sind. Wird die horizontale Kraft 80 noch weiter aufrechterhalten, so wird der in Fig. 3a dargestellte Zustand eingenommen, in welchem die beiden Verbundplatten 10 unmittelbar zueinander spaltfrei benachbart sind.

Die in Fig. 4b gezeigte Situation ist auch die Stellung, die zwei verbaute Platten zueinander einnehmen, die auseinanderdriften. Dies ist vergrößert in Figur 6 gezeigt.

In Figur 6 ist links die erste Verbundplatte 10a und rechts die zweite Verbundplatte 10b vergrößert gezeigt. Zwischen den beiden Platten bildet sich ein Spalt 9 aus. Nachfolgend wird das sich Zusammenziehen der beiden Verbundplatten 10a und 10b bei einer vertikalen Belastung der rechten Verbundplatte 10 b beschrieben. Um die Geometrie besser darzustellen ist die Ausgestaltung der Aufnahmefläche 30 und der Anlagefläche 24 etwas pointiert ausgeführt, ohne aber die Erfindung hierauf zu beschränken. Der erfindungsgemäße Effekt stellt sich auch bei geringem Winkel, wie hier gezeigt, ein.

In dem hier gezeigten Ausführungsbeispiel ist die linke Platte 10a mit dem Vorsprung 20 ausgestattet, die in die Ausnehmung 32 der rechten Platte 10b einsteht. Der Vorsprung 20, wie auch die Ausnehmung 32 sind dabei in der unteren Hälfte, der Unterseite 12 zugewandt, in den jeweiligen Platten ausgeführt. Wie bereits mehrfach ausgeführt ist diese Geometrie auch in der oberen Hälfte oder im Mittelbereich der Platten analog realisierbar.

Die Unterseite 12 des Vorsprunges 20 liegt auf dem nicht gezeigten Kies- oder Splittbett oder ähnlichem auf. Auf der Oberseite des Vorsprunges 20 befindet sich die Auflagefläche 24. Die Auflagefläche 24 besitzt an seinem randseitigen Ende die Fase 26 oder geht in die Fase 26 über. Die Fase 26 steigt dabei von ihrem seitlichen Rand an und endet in der Erhebung 22, die im Schnitt als Spitze, tatsächlich als Kante ausgebildet ist. Auf der anderen Seite der Erhebung 22 schließt sich an dieser der zweite Teil 24b der Auflagefläche 24 an, der gegenüber der Horizontalen geneigt ist. Der Neigungswinkel beträgt dabei zwischen 2 und 45°, vorzugsweise ca. 5 bis 15°. Zu beachten ist hierbei auch, dass der Neigungswinkel auch in einer Korrelation zu den Reibungskoeffizienten der Materialien der zusammenwirkenden Verbundplatten steht. Damit die verlegten Verbundplatten bei einer vertikalen Belastung zuverlässig ineinander verhakt verbunden bleiben ist neben dem Formschluss natürlich auch der Reibschluss zwischen den beiden Verbundplatten zu beachten. So kann auf einen steileren Neigungswinkel verzichtet werden, wenn zwischen den beiden Materialien der Verbundplatten ein relativ hoher Reibungskoeffizient besteht. An das zweite Stück 24b der Auflagefläche 24 schließt sich dann ein horizontal verlaufender erster Teil 24a der Auflagefläche 24 an.

Der obere Begrenzungsrand der Ausnehmung 32 bildet die Aufnahmefläche 30. Auch die Aufnahmefläche 30 unterteilt sich in mehrere Abschnitte. In dem hier gezeigten Ausführungsbeispiel ist am linken Ende der Verbundplatte 10b die Fase 39 angeordnet, die Teil der Aufnahmefläche 30 ist oder an diese anschließt. An die Fase 39 schließt sich dann ein horizontal verlaufender erster Abschnitt 30a der Aufnahmefläche 30 an. Dieser erste Abschnitt 30a geht dann über in einen zweiten Abschnitt 30b der Aufnahmefläche 30, der idealerweise parallel zu dem zweiten Abschnitt 24b der Auflagefläche 24 am Vorsprung 20 ausgebildet ist und mit dem gleichen aber ähnlichen Winkel gegen die Horizontale geneigt ist. Der zweite Abschnitt 30b mündet in eine Spitze oder Kante 37, auf der anderen Seite schließt sich an die Spitze oder Kante 37 die Fase 36 an.

Es ist gut zu erkennen, dass die horizontalen Abschnitte der Aufnahmefläche 30a und der Anlagefläche 24a zueinander etwas beabstandet sind und die geneigten Abschnitte der Aufnahmefläche 30b und der Anlagefläche 24b einander berühren. Wird nun die rechte Verbundplatte 10b mit einer vertikalen Kraft 82 belastet, dann ergibt sich aufgrund dieser Anordnung schräge Flächen eine vertikale Bewegungskomponente 83, die den Spalt 9 schließt. Natürlich funktioniert dieser Mechanismus auch, wenn die (Teilflächen) der Aufnahmefläche 30b und der Anlagefläche 24b vertikal zueinander beanstandet sind.

Fig. 5a verdeutlicht die Wirkung der bereits beschriebenen Ausführungen von Vorsprung 20 und Aufnahmefläche 30. Dabei ist das Zusammenwirken einer ersten Verbundplatte 10a und einer zweiten Verbundplatte 10b gezeigt.

Hierbei ist zu beachten, dass die in Figur 5a gezeigte Ausgestaltung der Aufnahmefläche 30 sich von der in Figur 6 gezeigten nicht erfindungsgemäßen Variante unterscheidet. In Figur 6 besteht die Aufnahmefläche 30, je nach Sichtweise, aus drei, vier oder fünf Teilflächen. Hierzu zählt die erste horizontale Teilfläche 30a, und eine zweite, hierzu geneigte Teilfläche 30b sowie die außenliegende Fase 39 und die innenliegende Fase 36. In Figur 5a befindet sich zwischen der Fase 36 und der geneigten, zweiten Teilfläche 30b der Aufnahmefläche 30 eine dritte, vorzugsweise ebenfalls horizontal orientierte Teilfläche 30c der Aufnahmefläche 30. Alternativ ist es auch möglich, dass die dritte Teilfläche 30c ebenfalls gegenüber der Horizontalen geneigt ist und gegenüber der zweiten Teilfläche 30b einen kleineren Neigungswinkel gegenüber der Horizontalen einschließt. Somit umfasst die Figur 5a gezeigte Aufnahmefläche 30 fünf Teilflächen, nämlich die außenliegende Fase 39, die erste, zweite und dritte Teilflächen 30a, 30b und 30c der Aufnahmefläche 30 sowie die innenliegende Fase 36.

Gemäß dieser Definition/Sichtweise gehören die Fasen 36,39 ebenfalls zur Aufnahmefläche 30. Die Aufnahmefläche 30 kann aber auch in der Weise definiert werden, dass die Fasen 36,39 nicht zur Aufnahmefläche 30 gehören. Die Definition der Auflagefläche 30 ist daher im Rahmen der Erfindung sehr flexible ausgelegt.

In dem Zustand von Fig. 5a sind dabei der Vorsprung 20 und die Aufnahmefläche 30 vertikal voneinander getrennt. Obenseitig wird dabei entlang der beiden Verbundplatten 10a, 10b eine durchgehende Oberfläche erreicht. In Fig. 5b ist demgegenüber ein Zustand gezeigt, in welchem eine nach unten gerichtete Kraft auf die Oberseite 14 der rechten Verbundplatte 10b ausgeübt wurde. Dementsprechend wird der erwähnte Abstand verringert, und zwar vorliegend auf null, zumindest außerhalb der Fasen 26, 36. Dies kann insbesondere von Vorteil sein, wenn beispielsweise schwere Fahrzeuge über die Verlegung fahren, welche aus den Verbundplatten 10 gebildet ist, da für den Fall einer vertikal nach unten wirkenden Kraft automatisch eine stärkere Verhakung benachbarter Verbundplatten 10 erreicht wird und somit ein Lösen der Verbundplatten 10 voneinander verhindert wird.

An dem seitlichen Ende der Verbundplatte 10 befindet sich an der jeweiligen Unterseite 12 je eine (vorzugsweise längsverlaufende) Fase 60. Sie befindet sich vorzugsweise unterhalb des Vorsprunges 20. Diese Fase 60 hat die Aufgabe bei einer horizontalen Verlegebewegung Split aus dem Splitbett kufenartig nach unten zu drücken oder hierfür zumindest einen Aufnahmeraum zu bilden.

### Bezugszeichenliste

- 5: Verlegung
- 7: Untergrund
- 9: Spalt
- 10: Verbundplatte
- 10a: erste/linke Verbundplatte
- 10b: zweite/rechte Verbundplatte
- 12: Unterseite
- 14: Oberseite
- 20: Vorsprung
- 22: Erhebung
- 24: Anlage-/Auflagefläche
- 24a: erster Teil der Auflagefläche
- 24b: zweiter Teil der Auflagefläche
- 26: Fase
- 30: Aufnahmefläche
- 30a: erster Abschnitt der Aufnahmefläche
- 30b: zweiter Abschnitt der Aufnahmefläche
- 30c: dritter Abschnitt
- 32: Ausnehmung
- 36: Fase
- 37: Spitze/Kante
- 39: Fase
- 40: Balken
- 50: Einbuchtung
- 60: Fase
- 70: Kammer
- 80: Kraft/Kraftpfeil
- 81: Bewegung
- 82: Kraft
- 83: Bewegungskomponente

## Patentansprüche

1. Verbundplatte (10) zur Auflage auf einen Untergrund, wobei die Verbundplatte (10) folgendes aufweist:
▪ eine Unterseite (12) und eine Oberseite (14), wobei eine Anzahl von Vorsprüngen (20) und Ausnehmungen (32) entlang eines Rands der Verbundplatte (10) alternierend ausgebildet sind,
die Anzahl von Vorsprüngen an der Unterseite (12) der Verbundplatte (10) oder vertikal beabstandet zur Unterseite (12) an der Verbundplatte (10) nach außen vorstehen,
wobei jede Ausnehmung (32) eine Aufnahmefläche (30) aufweist, die oberhalb der Vorsprünge (20) in der Verbundplatte (10) ausgebildet sind,
▪ und
▪ wobei mindestens ein Vorsprung (20) eine jeweilig vertikal zu der Aufnahmefläche (30) gerichtete Erhebung (22) an einem jeweiligen außenseitigen Ende aufweist,
**dadurch gekennzeichnet,**
▪ dass sich auf einer Oberseite des Vorsprunges (20) eine Auflagefläche (24) befindet,
o wobei die Auflagefläche (24) an ihrem randseitigen Ende eine Fase (26) besitzt oder in eine Fase (26) übergeht,
o wobei die Fase (26) dabei von ihrem seitlichen Rand ansteigt und in der Erhebung (22) endet, die im Schnitt als Spitze, tatsächlich als Kante ausgebildet ist, und
o wobei auf der anderen Seite der Erhebung (22) sich an dieser ein zweiter Teil (24b) der Auflagefläche (24) anschließt, der gegenüber der Horizontalen geneigt ist,
o wobei der Neigungswinkel dabei zwischen 2° und 45° beträgt, und
o wobei sich an den zweiten Teil (24b) der Auflagefläche (24) dann ein horizontal verlaufender erster Teil (24a) der Auflagefläche (24) anschließt,
▪ dass ein oberer Begrenzungsrand der Ausnehmung (32) die Aufnahmefläche (30) bildet,
o wobei sich auch die Aufnahmefläche (30) in mehrere Abschnitte unterteilt,
o wobei am randseitigen Ende eine Fase (39) angeordnet ist, die Teil der Aufnahmefläche (30) ist oder an diese anschließt,
o wobei sich an die Fase (39) dann ein horizontal verlaufender erster Abschnitt (30a) der Aufnahmefläche (30) anschließt,
o wobei dieser erste Abschnitt (30a) dann in einen zweiten Abschnitt (30b) der Aufnahmefläche (30) übergeht, der parallel zu dem zweiten Abschnitt (24b) der Auflagefläche (24) am Vorsprung (20) ausgebildet ist, und
o wobei der zweite Abschnitt (30b) in eine Spitze oder Kante (37) mündet, und wobei auf der anderen Seite sich an die Spitze oder Kante (37) eine Fase (36) anschließt, und
▪ dass der Abstand der Erhebung (22) von der Unterseite (12) kleiner ist als der Abstand der Aufnahmefläche (30) von der Unterseite (12).

2. Verbundplatte nach Anspruch 1, wobei die Aufnahmeflächen (30) mit einem Abstand von mindestens 0,5 mm, mindestens 1 mm oder mindestens 2 mm und/oder mit einem Abstand von höchsten 2 mm, höchstens 4 mm oder höchstens 1 cm vertikal beabstandet zu den Vorsprüngen (20) angeordnet sind.

3. Verbundplatte nach einem der vorhergehenden Ansprüche, wobei die Aufnahmeflächen (30) dazu ausgebildet sind, dass in jede Aufnahmefläche (30) ein Vorsprung (20) einer benachbarten, auf gleicher Höhe liegenden Verbundplatte (10) eingreift.

4. Verbundplatte nach einem der vorhergehenden Ansprüche, wobei die Aufnahmeflächen (30) und die Vorsprünge (20) dazu ausgebildet sind, dass zwischen einer Aufnahmefläche (30) und einem eingreifenden und/oder darunter oder darüber befindlichen Vorsprung (20) einer benachbarten, auf gleicher Höhe liegenden Verbundplatte (10) ein Abstand von mindestens 0,5 mm, mindestens 1 mm oder mindestens 2 mm und/oder ein Abstand von höchstens 2 mm, höchstens 4 mm oder höchstens 1 cm vorgesehen ist.

5. Verbundplatte nach nach einem der vorhergehenden Ansprüche, wobei die Ausnehmungen (32) komplementär zu einer Erhebung (22) eines in die Aufnahmefläche (30) eingreifenden Vorsprungs (20) einer benachbarten, auf gleicher Höhe liegenden Verbundplatte (10) ausgebildet sind und/oder ein höchster Punkt der Erhebung (22) im äußeren Bereich, insbesondere in der äußeren Hälfte, im äußeren Drittel oder Viertel des Vorsprungs (20) angeordnet ist.

6. Verbundplatte nach einem der vorhergehenden Ansprüche, wobei ein tiefster Punkt der Ausnehmung (32) im inneren Bereich, insbesondere in der inneren Hälfte, im inneren Drittel oder Viertel der Aufnahmefläche (30) angeordnet ist.

7. Verbundplatte nach einem der vorhergehenden Ansprüche, wobei die Verbundplatte (10) einen randseitig umlaufenden Balken (40) aufweist, wobei der Balken (40) vertikal über oder unter den Vorsprüngen (20) angeordnet ist, und wobei die Aufnahmeflächen (30) am Balken (40) angeordnet sind.

8. Verbundplatte nach einem der vorhergehenden Ansprüche, wobei die Verbundplatte (10) zwischen den Vorsprüngen (20) jeweilige seitliche Einbuchtungen (50) aufweist, wobei die seitlichen Einbuchtungen (50) ausgebildet sind, dass in jede seitliche Einbuchtung (50) ein Vorsprung (20) einer benachbarten, auf gleicher Höhe liegenden Verbundplatte (10) eingreifen kann, und wobei jede seitliche Einbuchtung (50) partiell von einer der Aufnahmeflächen (30) überspannt wird.

9. Verbundplatte nach einem der vorhergehenden Ansprüche, wobei die Erhebungen (22) im seitlichen Querschnitt gesehen gebogen oder eckig ausgeführt sind und/oder die Vorsprünge (20) in Draufsicht nach außen hin verjüngt ausgebildet sind.

10. Verbundplatte nach einem der vorhergehenden Ansprüche, wobei die Verbundplatte (10) eine umlaufende Fase (60) an einer unteren äußeren Kante aufweist und/oder in der Verbundplatte (10) eine Anzahl von Kammern (70) ausgebildet sind, wobei die Kammern (70) von oben und/oder von unten zugänglich sind.

11. Verlegung (5), aufweisend einen Untergrund, eine Mehrzahl von Verbundplatten (10a, 10b) nach einem der vorhergehenden Ansprüche, welche unmittelbar benachbart zueinander angeordnet sind, so dass in Bezug auf die Verbundplatten (10) Vorsprünge (20) benachbarter Verbundplatten (10) unter bzw. über eine jeweilige Aufnahmefläche (30) eingreifen.

12. Verlegung nach Anspruch 11, **dadurch gekennzeichnet, dass** sich im unbelasteten Zustand der Verbundplatten (10a, 10b) zwischen der Erhebung (22) einer ersten Verbundplatte (10a) und der Aufnahmefläche (30) der benachbarten zweiten Verbundplatte (10b) ein Spalt ausbildet und / oder sich im belasteten Zustand der Verbundplatten (10a, 10b) die erste Verbundplatte (10a) und die benachbarte zweite Verbundplatte (10b) formschlüssig, und insbesondere spaltfrei, miteinander verbinden.

## Claims

1. A composite panel (10) for support on a substrate, the composite panel (10) comprising the following:
▪ a bottom side (12) and a top side (14), wherein a number of projections (20) and recesses (32) are formed alternately along an edge of the composite panel (10),
▪ the number of projections (20) protrude outwards on the underside (12) of the composite panel (10) or vertically spaced from the underside (12) on the composite panel (10),
▪ wherein each recess (32) has a receiving surface (30) formed above the projections (20) in the composite panel (10), and
▪ wherein at least one projection (20) has a respective projection (22) directed vertically to the receiving surface (30) at a respective outer end,
**characterised in that**
▪ that a bearing surface (24) is located on an upper side of the projection (20),
o wherein the bearing surface (24) has a chamfer (26) at its edge end or merges into a chamfer (26),
o wherein the bevel (26) thereby rises from its lateral edge and ends in the elevation (22), which is formed in the section as a point, actually as an edge, and
o wherein on the other side of the elevation (22) a second part (24b) of the bearing surface (24) adjoins it, which is inclined relative to the horizontal,
o where the angle of inclination is between 2° and 45°, and
o wherein a horizontally extending first part (24a) of the bearing surface (24) then adjoins the second part (24b) of the bearing surface (24),
▪ that an upper boundary edge of the recess (32) forms the receiving surface (30),
o whereby the receiving surface (30) is also divided into several sections,
o wherein a chamfer (39) is arranged at the edge-wide end, which is part of the receiving surface (30) or adjoins it,
o whereby the chamfer (39) is then followed by a horizontally extending first section (30a) of the receiving surface (30),
o wherein this first portion (30a) then merges into a second portion (30b) of the receiving surface (30), which is formed parallel to the second portion (24b) of the bearing surface (24) on the projection (20), and
o wherein the second section (30b) opens into a point or edge (37), and wherein a chamfer (36) adjoins the point or edge (37) on the other side, and
▪ that the distance of the elevation (22) from the underside (12) is smaller than the distance of the receiving surface (30) from the underside (12).

2. Composite panel according to claim 1, wherein the receiving surfaces (30) are arranged at a distance of at least 0.5 mm, at least 1 mm or at least 2 mm and/or at a distance of at most 2 mm, at most 4 mm or at most 1 cm vertically spaced from the projections (20).

3. Composite panel according to one of the preceding claims, wherein the receiving surfaces (30) are designed such that a projection (20) of a neighbouring composite panel (10) lying at the same height engages in each receiving surface (30).

4. Composite panel according to one of the preceding claims, wherein the receiving surfaces (30) and the projections (20) are designed such that a distance of at least 0.5 mm, at least 1 mm or at least 2 mm and/or a distance of at most 2 mm, at most 4 mm or at most 1 cm is provided between a receiving surface (30) and an engaging and/or projection (20), located below or above, of a neighbouring composite panel (10) lying at the same height.

5. Composite panel according to one of the preceding claims, wherein the recesses (32) are formed complementary to an elevation (22) of a projection (20) of a neighbouring composite panel (10) lying at the same height and engaging in the receiving surface (30) and/or
a highest point of the elevation (22) is arranged in the outer region, in particular in the outer half, in the outer third or quarter of the projection (20).

6. Composite panel according to one of the preceding claims, wherein a deepest point of the recess (32) is arranged in the inner region, in particular in the inner half, in the inner third or quarter of the receiving surface (30).

7. Composite panel according to one of the preceding claims, wherein the composite panel (10) has a beam (40) running around the edge, wherein the beam (40) is arranged vertically above or below the projections (20), and wherein the receiving surfaces (30) are arranged on the beam (40).

8. Composite panel according to one of the preceding claims, wherein the composite panel (10) comprises respective lateral indentations (50) between the protrusions (20), wherein the lateral indentations (50) are designed such that a projection (20) of a neighbouring composite panel (10) lying at the same height can engage in each lateral indentation (50), and wherein each lateral indentation (50) is partially spanned by one of the receiving surfaces (30).

9. Composite panel according to one of the preceding claims, wherein the elevations (22) are curved or angular when viewed in lateral cross-section and/or
the projections (20) are tapered towards the outside when viewed from above.

10. Composite panel according to one of the preceding claims, wherein the composite panel (10) has a circumferential bevel (60) on a lower outer edge and/or a number of chambers (70) are formed in the composite panel (10), wherein the chambers (70) are accessible from above and/or from below.

11. Laying (5), comprising a substrate, a plurality of composite panels (10a, 10b) according to one of the preceding claims, which are arranged directly adjacent to one another, so that, with respect to the composite panels (10), projections (20) of neighbouring composite panels (10) engage under or over a respective receiving surface (30).

12. Laying according to claim 11, **characterised in that,** in the unloaded state of the composite panels (10a, 10b), a gap forms between the elevation (22) of a first composite panel (10a) and the receiving surface (30) of the adjacent second composite panel (10b) and/or, in the loaded state of the composite panels (10a, 10b), the first composite panel (10a) and the adjacent second composite panel (10b) connect to one another in a form-fitting manner, and in particular without a gap.

## Revendications

1. Panneau composite (10) destiné à être posé sur un support, le panneau composite (10) présentant les caractéristiques suivantes :
▪ une face inférieure (12) et une face supérieure (14), dans lequel un certain nombre de saillies (20) et d'évidements (32) sont formés en alternance le long d'un bord du panneau composite (10),
▪ le nombre de saillies (20) font saillie vers l'extérieur sur la face inférieure (12) du panneau composite (10) ou verticalement à distance de la face inférieure (12) sur le panneau composite (10),
▪ dans lequel chaque évidement (32) a une surface de réception (30) formée au-dessus des saillies (20) dans le panneau composite (10), et
▪ dans lequel au moins une saillie (20) présente une élévation (22) respective dirigée verticalement vers la surface de réception (30) à une extrémité extérieure respective,
**caractérisé en ce que**
▪ **en ce qu'**une surface d'appui (24) se trouve sur une face supérieure de la saillie (20),
o la surface d'appui (24) possédant un chanfrein (26) à son extrémité côté bord ou se transformant en un chanfrein (26),
o le chanfrein (26) s'élevant alors à partir de son bord latéral et se terminant par la protubérance (22) qui, en coupe, est conçue comme une pointe, en fait comme une arête, et
o une deuxième partie (24b) de la surface d'appui (24), qui est inclinée par rapport à l'horizontale, se raccordant à l'autre côté du relief (22),
o l'angle d'inclinaison étant compris entre 2° et 45°, et
o une première partie (24a) de la surface d'appui (24) s'étendant horizontalement se raccordant alors à la deuxième partie (24b) de la surface d'appui (24),
▪ qu'un bord de délimitation supérieur de l'évidement (32) forme la surface de réception (30),
o la surface de réception (30) se subdivisant également en plusieurs sections,
o un chanfrein (39) étant disposé à l'extrémité large du bord, lequel fait partie de la surface de réception (30) ou se raccorde à celle-ci,
o une première section (30a) de la surface de réception (30) s'étendant horizontalement se raccordant alors au chanfrein (39),
o cette première partie (30a) se prolongeant ensuite par une deuxième partie (30b) de la surface de réception (30), qui est formée parallèlement à la deuxième partie (24b) de la surface d'appui (24) sur la saillie (20), et
o la deuxième section (30b) débouchant sur une pointe ou une arête (37), et un chanfrein (36) se raccordant à la pointe ou à l'arête (37) de l'autre côté, et
▪ **en ce que** la distance du relief (22) par rapport à la face inférieure (12) est inférieure à la distance de la surface de réception (30) par rapport à la face inférieure (12).

2. Panneau composite selon la revendication 1, dans lequel les surfaces de réception (30) sont disposées à une distance d'au moins 0,5 mm, d'au moins 1 mm ou d'au moins 2 mm et/ou à une distance de 2 mm au maximum, de 4 mm au maximum ou de 1 cm au maximum dans le sens vertical par rapport aux parties saillantes (20).

3. Panneau composite selon l'une quelconque des revendications précédentes, dans lequel les surfaces de réception (30) sont configurées pour que, dans chaque surface de réception (30), s'engage une saillie (20) d'un panneau composite (10) adjacent situé à la même hauteur.

4. Panneau composite selon l'une des revendications précédentes, dans lequel les surfaces de réception (30) et les saillies (20) sont conçues pour qu'un espacement d'au moins 0,5 mm, d'au moins 1 mm ou d'au moins 2 mm et/ou un espacement d'au plus 2 mm, d'au plus 4 mm ou d'au plus 1 cm soit prévu entre une surface de réception (30) et une saillie (20) s'engageant et/ou se trouvant en dessous ou au-dessus d'un panneau composite (10) voisin situé à la même hauteur.

5. Panneau composite selon l'une des revendications précédentes, dans lequel les évidements (32) sont complémentaires d'un relief (22) d'une saillie (20), s'engageant dans la surface de réception (30), d'un panneau composite (10) voisin situé à la même hauteur et/ou
un point le plus élevé de l'élévation (22) est disposé dans la zone extérieure, en particulier dans la moitié extérieure, le tiers extérieur ou le quart de la saillie (20).

6. Panneau composite selon l'une quelconque des revendications précédentes, dans lequel un point le plus bas de l'évidement (32) est situé dans la zone intérieure, notamment dans la moitié, le tiers ou le quart intérieur de la surface de réception (30).

7. Panneau composite selon l'une des revendications précédentes, dans lequel le panneau composite (10) présente une poutre (40) périphérique sur les bords, la poutre (40) étant disposée verticalement au-dessus ou au-dessous des saillies (20), et les surfaces de réception (30) étant disposées sur la poutre (40).

8. Panneau composite selon l'une quelconque des revendications précédentes, dans lequel le panneau composite (10) comprend des renfoncements latéraux respectifs (50) entre les protubérances (20),
les renfoncements latéraux (50) étant conçus de telle sorte qu'une saillie (20) d'un panneau composite (10) voisin, situé à la même hauteur, puisse s'engager dans chaque renfoncement latéral (50), et chaque renfoncement latéral (50) étant partiellement recouvert par l'une des surfaces de réception (30).

9. Panneau composite selon l'une des revendications précédentes, dans lequel les reliefs (22), vus en coupe transversale latérale, sont courbes ou angulaires et/ou les saillies (20) sont réalisées de manière à se rétrécir vers l'extérieur en vue de dessus.

10. Panneau composite selon l'une quelconque des revendications précédentes, dans lequel le panneau composite (10) présente un chanfrein périphérique (60) sur un bord extérieur inférieur et/ou un certain nombre de chambres (70) sont formées dans le panneau composite (10), les chambres (70) étant accessibles par le haut et/ou par le bas.

11. Pose (5) comprenant un support, une pluralité de panneaux composites (10a, 10b) selon l'une des revendications précédentes, qui sont disposés de manière directement adjacente les uns aux autres, de sorte que, par rapport aux panneaux composites (10), des saillies (20) de panneaux composites (10) adjacents s'engagent respectivement sous ou sur une surface de réception (30) respective.

12. Pose selon la revendication 11, **caractérisée en ce qu'**à l'état non chargé des plaques composites (10a, 10b), une fente se forme entre le relief (22) d'une première plaque composite (10a) et la surface de réception (30) de la deuxième plaque composite (10b) voisine et/ou, à l'état chargé des plaques composites (10a, 10b), la première plaque composite (10a) et la deuxième plaque composite (10b) voisine s'assemblent entre elles par complémentarité de forme, et en particulier sans fente.
